# EUROPÄISCHE PATENTSCHRIFT

(11) **EP 2 458 571 B1**
(45) Veröffentlichungstag und Bekanntmachung des Hinweises auf die Patenterteilung: **15.04.2020**
(21) Anmeldenummer: 11006407.8
(22) Anmeldetag: 04.08.2011
(51) Int. Cl.: G08B 21/14, H02G 3/12

(54) **Elektrisches Installationsgerät mit einer Anzeige für die Raumluftgüte**
Electric installation device with a display for room air quality
Appareil d'installation électrique doté d'un affichage pour les biens d'air ambiant

(30) Priorität: 01.10.2010 DE 102010047322
(43) Veröffentlichungstag der Anmeldung: 30.05.2012
(73) Patentinhaber: ABB Schweiz AG, 5400 Baden (CH)
(72) Erfinder: Schallenberg, Wolfgang, 40599 Düsseldorf (DE); Wieske, Stefan, 58285 Gevelsberg (DE); Zapp, Robert, 58579 Schalksmühle (DE); Lehnert, Christian, 58239 Schwerte (DE)
(74) Vertreter: Marks, Frank

(56) Entgegenhaltungen:
- DE-A1- 3 300 389
- DE-A1- 10 301 773
- US-A1- 2007 290 870
- / Knx Eib ET AL: "CO 2 -Sensor KNX zur Lüftungssteuerung Wandaufbau", , 30 June 2008 (2008-06-30), XP055617787, Retrieved from the Internet: URL:https://descargas.futurasmus-knxgroup. org/DOC/DE/Theben/7969/THEBEN_AMUN716KNX_D pdf.pdf [retrieved on 2019-09-03]
- Anonymous: "Theben 7169200 AMUN 716 KNX RAUMLUFTSENSOR: Amazon.de: Baumarkt", , 10 December 2008 (2008-12-10), pages 1-2, XP055617702, Retrieved from the Internet: URL:https://www.amazon.de/Theben-7169200-A MUN-716-RAUMLUFTSENSOR/dp/B001BCWBVW [retrieved on 2019-09-03]
- Jim Wafer: "The Taste of Blood", , 1 January 1991 (1991-01-01), XP055567306, Philadelphia ISBN: 978-0-8122-1341-6 Retrieved from the Internet: URL:https://www.gira.com/data2/1806100510. pdf [retrieved on 2019-03-11]
- Sonepar-Report: ""Neuheiten von der light+building"", , 1 April 2010 (2010-04-01), page 19, XP055617628, Retrieved from the Internet: URL:https://www.markenqualitaet-lupenrein. de/imperia/md/content/sonepar_de/eh/report /2010/nr111_april2010/111_19.pdf [retrieved on 2019-09-02]
- Theben: "AMUN 716 Product of the year 2008", , 12 March 2009 (2009-03-12), XP055556456, Retrieved from the Internet: URL:https://www.timeguard.com/media/463/03 _KNX_product_of_year.pdf [retrieved on 2019-02-13]
- Theben: "Raumluftsensor AMUN 716 KNX Raumluftsensor AMUN 716 KNX Raumluftsensor AMUN 716 KNX theben Stand: Feb-11 (Änderungen vorbehalten) Seite 2 von 41", , 1 February 2011 (2011-02-01), XP055617781, Retrieved from the Internet: URL:https://image.schrack.com/montageanlei tungen/b_kx7169200-_de.pdf [retrieved on 2019-09-03]

## Beschreibung

Die Erfindung betrifft ein elektrisches Installationsgerät mit einer Anzeige für die Raumluftgüte.

Aus der DE 103 01 773 A1 ist ein elektrisches Installationsgerät bekannt, welches mit einer Kohlenmonoxid-Statusanzeige versehen ist. Die Kohlenmonoxid-Statusanzeige ist als Beschichtungsfeld mit einem chemischen Sensormaterial ausgebildet, welches die Anwesenheit von Kohlenmonoxid durch Farbwechsel anzeigt. Die Kohlenmonoxid-Statusanzeige kann in der Betätigungswippe eines Schaltgerätes integriert sein. Es ist gleichermaßen möglich, die Kohlenmonoxid-Statusanzeige in einem Rahmenteil bzw. Rahmen bzw. Abdeckrahmen bzw. in einer Abdeckung, Zentralscheibe, in einem Klappdeckel oder in einer Blindabdeckung eines elektrischen Installationsgerätes - wie Schalter, Taster, Dimmer, Steckdose, Zeitschaltuhr, Raumtemperaturregler, Daten-Kommunikationsgerät wie Telefonsteckdose, Radio/TV-Steckdose an beliebiger Position vorzusehen.

Aus der US 2007/290870 A1 ist ein in einer Unterputzdose installierbarer oder in einer Unterputz-Steckdose integrierbarer CO-Detektor bekannt. XP 055567306, ein Produkt-Katalog der Firma Gira, offenbart einen CO2- Sensor mit einer visuellen Anzeige.

Der Erfindung liegt die Aufgabe zugrunde, ein optimiertes elektrisches Installationsgerät mit einer Anzeige für die Raumluftgüte anzugeben.

Diese Aufgabe wird erfindungsgemäß gelöst durch ein elektrisches Installationsgerät mit einer Anzeige für die Raumluftgüte, gemäß Anspruch 1.

Die mit der Erfindung erzielbaren Vorteile bestehen insbesondere darin, dass ein Stand-alone-Installationsgerät vorgeschlagen wird, welches sehr einfach in ein Installationsgeräte-Programm integrierbar ist und eine sowohl während des Tages als auch während der Nacht klar und deutlich erkennbare Aussage über die momentane Raumluftgüte anzeigt. Der Anwender kann dementsprechend Maßnahmen zur Verbesserung der Raumluftgüte ergreifen, beispielsweise Öffnen des Fensters oder Einschalten eines Lüfters / Ventilators. Entsprechend einer optionalen Ausführungsform weist das Installationsgerät selbst ein Schaltelement zum Einschalten / Ausschalten eines derartigen Ventilators auf. Gemäß einer weiteren optionalen Ausführungsform bewirkt das Installationsgerät selbst quasi automatisch das Einschalten des Ventilators, sobald die Raumluftgüte dies erfordert.

Wird beim Installationsgerät die optionale Kombination mit einem Schaltelement gewählt, so ist ein einfacher Ersatz (Austausch) eines bestehenden Lichtschalters durch das erfindungsgemäße Installationsgerät möglich, wodurch sowohl die Funktion des Lichtschalters als auch die Funktion der Raumluftgüte-Anzeige durch ein einziges Gerät erfüllt wird. Zusätzlicher Installationsaufwand, wie Setzen einer zusätzlichen UP-Gerätedose und Montage zusätzlicher elektrischer Leitungen ist entbehrlich.

Das elektrische Installationsgerät kann mit beliebigen Komponenten eines konventionellen Installationsgeräte-Programms für Steckdosen / Schalter / Taster / Dimmer kombiniert werden, desgleichen wird ein konventioneller Abdeckrahmen dieses konventionellen Installationsgeräte-Programms eingesetzt. Unter konventionellen Installationsgeräte-Programmen werden dabei Programme verstanden, wie sie von zahlreichen Installationsgeräte-Herstellern vertrieben werden und verschiedene Wippschalter-Einsätze, Wipptaster-Einsätze, Dimmer-Einsätze, Steckdosen-Einsätze sowie Wippen und Abdeckrahmen 1fach, 2fach, 3fach, 4fach in bestimmten Designs und bestimmten Farben beinhalten.

Gleichermaßen ist eine vereinfachte Ausführungsform realisierbar, in welcher Zentral-Sensorteil und Abdeckrahmen eine (einstückige) Einheit bilden.

Zweckmäßige Ausgestaltungen der Erfindung sind in den Unteransprüchen gekennzeichnet.

Die Erfindung wird nachstehend anhand der in der Zeichnung dargestellten Ausführungsbeispiele dargestellt. Es zeigen:
- Fig. 1: eine Sicht auf ein Installationsgerät,
- Fig. 2: eine Seitenansicht eines Zentral-Sensorteils,
- Fig. 3: einen Schnitt durch ein montiertes Installationsgerät,
- Fig. 4: eine perspektivische Ansicht auf ein Zentral-Sensorteil,
- Fig. 5: eine perspektivische Ansicht auf Abdeckrahmen und Zentral-Sensorteil,
- Fig. 6: eine Basis-Ausführungsform des Installationsgerätes,
- Fig. 7: eine Ausführungsform des Installationsgerätes mit einem zusätzlichen Schaltelement,
- Fig. 8: eine Ausführungsform des Installationsgerätes mit zwei zusätzlichen Schaltelementen und zwei Lastschaltgliedern,
- Fig. 9: eine Ausführungsform mit zwei Lastschaltgliedern und einem Schaltelement,
- Fig. 10: eine bezüglich der Gas-Sensorik optimierte Ausführungsform des Installationsgerätes.

In Fig. 1 ist eine Sicht auf ein Installationsgerät 1 dargestellt. Es ist ein Zentral-Sensorteil 13 zu erkennen, welches eine zentrale Farbdisplay-Leuchtanzeige 16 aufweist. Das Zentral-Sensorteil 13 kann optional mit einer Tastfläche 14 zur Ein-/Ausschaltung mindestens eines elektrischen Verbrauchers versehen sein. Das Zentral-Sensorteil 13 wird von einem Abdeckrahmen 25 eines konventionellen Installationsgeräte-Programms umrahmt.

In Fig. 2 ist eine Seitenansicht eines Zentral-Sensorteils dargestellt. Es ist eine an der Rückseite des Zentral-Sensorteils 13 angeordnete Kontaktierung 22 zu erkennen, welche zum Eingriff in eine korrespondierende Kontaktierung eines Unterputz-Geräteeinsatzes 3 (UP-Einsatz, siehe Fig. 3) dient. Des Weiteren sind mehrere Befestigungselemente 23 an der Rückseite des Zentral-Sensorteils 13 angeordnet, welche zum Eingriff in korrespondierende Ausnehmungen des Unterputz-Geräteeinsatzes 3 dienen, wodurch eine mechanische Fixierung von Zentral-Sensorteil 13 inklusive Abdeckrahmen 25 am Unterputz-Geräteeinsatz 3 erfolgt.

In Fig. 3 ist ein Schnitt durch ein montiertes Installationsgerät dargestellt. Es ist eine in einer Wand 28 montierte, handelsübliche UP-Gerätedose 27 zu erkennen, in welcher der Unterputz-Geräteeinsatz 3 des Installationsgerätes 1 installiert ist, vorzugsweise in konventioneller Weise mittels sich an der Seitenwandung der UP-Gerätedose 27 abstützender Spreizen oder mittels Schrauben, welche durch Ausnehmungen im Tragring des Unterputz-Geräteeinsatzes in Taschen der UP-Gerätedose 27 greifen. Das Installationsgerät 1 wird komplettiert durch den Abdeckrahmen 25.

In Fig. 4 ist eine perspektivische Ansicht auf ein Zentral-Sensorteil 13 dargestellt. Es sind die frontseitig angeordnete Farbdisplay-Leuchtanzeige 16, die frontseitig zugängliche Tastfläche 14 zur Ein-/Ausschaltung mindestens eines elektrischen Verbrauchers, ein Teil der rückseitig angeordneten Befestigungselemente 23, die rückseitig angeordnete Kontaktierung 22 und oben und unten angeordnete Lüftungsschlitze 24 zu erkennen, durch welche Raumluft strömen kann.

In Fig. 5 ist eine perspektivische Ansicht auf Abdeckrahmen und Zentral-Sensorteil dargestellt. Durch einen Pfeil ist die räumliche Zuordnung des Zentral-Sensorteils 13 zum Abdeckrahmen 25 dargestellt. Beim Zentral-Sensorteil 13 sind Tastfläche 14, Farbdisplay-Leuchtanzeige 16, Lüftungsschlitze 24 und eines der Befestigungselemente 23 bezeichnet.

In Fig. 6 ist eine Basis-Ausführungsform des Installationsgerätes 1 schematisch dargestellt. Einerseits ist gezeigt, dass der Unterputz-Geräteeinsatz 3 ein Netzteil 5 aufweist, welches mit seinem Primäranschluss über einen Netzanschluss 4 an ein Wechselspannungsnetz 22 angeschlossen ist. Andererseits ist zu erkennen, dass das Zentral-Sensorteil 13 über die Kontaktierung 22 mit dem Sekundäranschluss des Netzteils 5 verbunden ist, wodurch die Energieversorgung der Farbdisplay-Leuchtanzeige 16 und einer Steuereinheit 15 erfolgt. Die Farbdisplay-Leuchtanzeige 16 zeigt die detektierte Raumluftgüte in Form einer vorzugsweise dreifarbigen Anzeige an:
- durch Aufleuchten des grünen Bereichs wird angezeigt, dass die Raumluftgüte in Ordnung ist,
- durch Aufleuchten des gelben Bereichs wird angezeigt, dass sich die Raumluftgüte verschlechtert hat,
- durch Aufleuchten des roten Bereichs wird angezeigt, dass die Raumluft durch Lüften verbessert werden sollte.

Bei einer vereinfachten Ausführungsform wird z. B. durch Aufleuchten des grünen oder des roten Bereiches die Qualität der Raumluftgüte angezeigt.

In der einfachsten Ausführungsform ist lediglich ein einziger Bereich zur entsprechenden Signalisierung vorgesehen, d. h. z. B. bei Anzeige des roten Bereichs wird signalisiert, dass die Raumluft durch Lüften verbessert werden sollte. Ist die Qualität der Raumluft in Ordnung, erfolgt keinerlei Signalisierung.

Die Farbdisplay-Leuchtanzeige 16 kann alternativ
- in Form einer aus LEDs grün / gelb / rot in Form einer Luftgüteampel aufgebaut sein oder
- in Form einer flächigen Anzeige aus LCD und LED-Hinterleuchtung aufgebaut sein oder
- auf Basis einer OLED-Anzeige aufgebaut sein, die entweder eine LCD-Anzeige farbig hinterleuchtet oder die Information (Raumluftgüte) in Farbe und Text anzeigt.

Die Steuereinheit 15 ist mit einem Raumluftgüte-Sensor 17 beschaltet, welcher CO2 und/oder verschiedene weitere Gase erfasst - wie bestimmte Geruchsgase und Ausgasungen (aus Möbeln, Teppichen) - und aus den gemessenen Gasen und deren Mengen ein CO2-äquivalentes Signal berechnet. Die Steuereinheit 15 beaufschlagt die Farbdisplay-Leuchtanzeige 16 in Abhängigkeit des vom Raumluftgüte-Sensor 17 detektierten Messergebnisses.

Die Steuereinheit 15 besteht im Einzelnen aus einer Sensorsignal-Auswerteeinheit 35, die das Signal des Raumluftgüte-Sensors 17 empfängt und in ausgewerteter Form einer Schwellwertlogik 37 zuführt. Die Schwellwertlogik 37 setzt das ausgewertete Signal in ein für die Farbdisplay-Leuchtanzeige 16 geeignetes Signal um und führt es einer Farbdisplay-Ansteuereinheit 38 zu, welche korrespondierend hierzu die Leistungs-Ansteuerung der Farbdisplay-Leuchtanzeige 16 bewirkt, so dass beispielsweise
- die Farbdisplay-Leuchtanzeige 16 beispielsweise im Bereich bis 1000 ppm CO2 grün aufleuchtet,
- die Farbdisplay-Leuchtanzeige 16 beispielsweise im Bereich zwischen 1000 ppm CO2 und 2000 ppm CO2 gelb aufleuchtet,
- die Farbdisplay-Leuchtanzeige 16 beispielsweise im Bereich über 2000 ppm CO2 rot aufleuchtet.

Die Basisausführung ermöglicht es dem Anwender, entsprechende Maßnahmen zu ergreifen - wie Öffnen eines Fensters oder Einschalten eines Lüfters - sobald eine nicht optimale Raumluftgüte angezeigt wird.

In Fig. 7 ist eine optionale Ausführungsform des Installationsgerätes 1 mit einem zusätzlichen Schaltelement schematisch dargestellt. Zusätzlich zum Ausführungsbeispiel gemäß Fig. 6 weist der Unterputz-Geräteeinsatz 3 ein Lastschaltglied 6, wie Relais, Triac, Transistor auf, welches über einen Schaltausgang 7 mit einem elektrischen Verbraucher 30, insbesondere einer Raum-Beleuchtung verbunden ist. Das Lastschaltglied 6 ist des Weiteren mit dem Sekundäranschluss des Netzteils 5 verbunden. Der Steuereingang des Lastschaltglieds 6 ist über die Kontaktierung 22 mit einem Schaltelement 20, insbesondere Taster, verbunden, welches andererseits am Sekundäranschluss des Netzteils 5 liegt. Die Betätigung des Schaltelements 20 erfolgt durch Beaufschlagung / Berührung / Andrücken der vorstehend erwähnten Tastfläche 14 zur Ein-/Ausschaltung mindestens eines elektrischen Verbrauchers. Der Vorteil dieser Ausführungsform ist darin zu sehen, dass mit einem einzigen Installationsgerät 1 sowohl die Raum-Beleuchtung geschaltet werden kann als auch die Raumluftgüte angezeigt wird. Ein bereits vorhandener Lichtschalter kann durch das erfindungsgemäße Installationsgerät ausgetaucht werden, welches die Funktion des Einsschaltens / Ausschaltens der Raum-Beleuchtung übernimmt.

In Fig. 8 ist eine optionale Ausführungsform des Installationsgerätes 1 mit zwei zusätzlichen Schaltelementen schematisch dargestellt. Zusätzlich zum Ausführungsbeispiel gemäß Fig. 7 weist der Unterputz-Geräteeinsatz 3 ein weiteres Lastschaltglied 8, wie Relais, Triac, Transistor auf, welches über einen Schaltausgang 9 mit einem elektrischen Verbraucher 31, insbesondere einem Ventilator verbunden ist. Das Lastschaltglied 8 ist des Weiteren mit dem Sekundäranschluss des Netzteils 5 verbunden. Der Steuereingang des Lastschaltglieds 8 ist über die Kontaktierung 22 mit einem Schaltelement 21, insbesondere Taster, verbunden, welches andererseits am Sekundäranschluss des Netzteils 5 liegt. Die Betätigung des Schaltelements 21 erfolgt durch Beaufschlagung / Berührung / Andrücken der vorstehend erwähnten Tastfläche 14 zur Ein-/Ausschaltung mindestens eines elektrischen Verbrauchers. Diese Ausführungsform ermöglicht das Anzeigen der Raumluftgüte und zusätzlich außer dem Schalten der Raum-Beleuchtung das unmittelbare händische Einschalten eines Ventilators durch den Anwender, um derart die Raumluftgüte zu verbessern, falls dies erforderlich ist.

In Fig. 8 ist mittels gestricheltem Linienzug angedeutet, dass die Steuereinheit 15 das Lastschaltglied 8 auch unmittelbar (ohne Betätigung des Schaltelements 21) beaufschlagen kann, um derart quasi automatisch den Ventilator (elektrischer Verbraucher 31) einzuschalten, falls die detektierte, nicht optimale Raumluftgüte dies erfordert. Bei einer solchen Ausführungsform kann das Schaltelement 21 auch entfallen, was in Fig. 9 dargestellt ist.

In Fig. 10 ist eine bezüglich der Gas-Sensorik optimierte Ausführungsform des Installationsgerätes schematisch dargestellt. Bei dieser Ausführungsform ist die Steuereinheit 15 mit einem Raumluftgüte-Sensor 17, einem Feuchte-Sensor 18 und einem Temperatur-Sensor 19 beschaltet. Des Weiteren kann auch ein Luftdruck-Sensor vorgesehen sein. Die Steuereinheit 15 besteht im Einzelnen aus Sensorsignal-Auswerteeinheiten 35 für den Raumluftgüte-Sensor 17, den Feuchte-Sensor 18, den Temperatur-Sensor 19 und gegebenenfalls den Luftdruck-Sensor, welche die Signale respektive die detektierten Messergebnisse der einzelnen Sensoren empfangen und in ausgewerteter Form einer Sensorsignal-Verknüpfungseinheit 36 zuführen, welche diese Signale miteinander verknüpft und den ermittelten Verknüpfungswert der Schwellwertlogik 37 zuführt. Die Schwellwertlogik 37 setzt das ausgewertete und verknüpfte Signal in ein für die Farbdisplay-Leuchtanzeige 16 geeignetes Signal um und führt es der Farbdisplay-Ansteuereinheit 38 zu, welche korrespondierend hierzu die Leistungs-Ansteuerung der Farbdisplay-Leuchtanzeige 16 bewirkt, wie unter Fig. 6 erläutert.

Selbstverständlich können bei der unter Fig. 10 behandelten Ausführungsform auch ein oder zwei Schaltelemente im Zentral-Sensorteil 13 vorgesehen sein, um einen oder zwei unterschiedliche elektrische Verbraucher, wie Raum-Beleuchtung und Ventilator, unmittelbar (händisch oder automatisch) ansteuern zu können, wie dies unter den Ausführungsformen gemäß den Figuren 7 - 9 erläutert ist. Die entsprechende Ausführungsform des Unterputz-Geräteeinsatzes 3 kann wiederum alternativ, wie unter den Figuren 6 - 9 gezeigt, je nach gewünschter Ausführungsform ohne jedes Lastschaltglied oder mit einem Lastschaltglied oder mit zwei Lastschaltgliedern 6, 8 gestaltet sein.

### Bezugszeichenliste

- 1: Installationsgerät
- 2: -
- 3: Unterputz-Geräteeinsatz (UP-Einsatz)
- 4: Netzanschluss
- 5: Netzteil
- 6: Lastschaltglied (Relais, Triac, Transistor)
- 7: Schaltausgang
- 8: Lastschaltglied (Relais, Triac, Transistor)
- 9: Schaltausgang
- 10: -
- 11: -
- 12: -
- 13: Zentral-Sensorteil
- 14: Tastfläche zur Ein-/Ausschaltung mindestens eines elektrischen Verbrauchers
- 15: Steuereinheit
- 16: Farbdisplay-Leuchtanzeige
- 17: Raumluftgüte-Sensor, Gas-Sensor, insbesondere CO2-Sensor
- 18: Feuchte-Sensor
- 19: Temperatur-Sensor
- 20: Schaltelement (Taster)
- 21: Schaltelement (Taster)
- 22: Kontaktierung
- 23: Befestigungselement
- 24: Lüftungsschlitze
- 25: Abdeckrahmen
- 26: -
- 27: UP-Gerätedose
- 28: Wand
- 29: -
- 30: elektrischer Verbraucher, insbesondere Raum-Beleuchtung
- 31: elektrischer Verbraucher, insbesondere Ventilator
- 32: Wechselspannungsnetz
- 33: -
- 34: -
- 35: Sensorsignal-Auswerteeinheit
- 36: Sensorsignal-Verknüpfungseinheit
- 37: Schwellwertlogik
- 38: Farbdisplay-Ansteuereinheit

## Patentansprüche

1. Elektrisches Installationsgerät (1) mit einer Anzeige für die Raumluftgüte,
• mit einem Unterputz-Geräteeinsatz (3), einem Zentral-Sensorteil (13) und einem Abdeckrahmen (25),
• wobei der Unterputz-Geräteeinsatz (3) ein Netzteil (5) aufweist, das primärseitig über einen Netzanschluss (4) mit einem Wechselspannungsnetz (32) und sekundärseitig über eine Kontaktierung (22) mit dem Zentral-Sensorteil (13) verbindbar ist,
• wobei das Zentral- Sensorteil (13) Lüftungsschlitze (24) für eine Durchströmung mit Raumluft aufweist,
• wobei das Zentral-Sensorteil (13) einen CO2-bestimmenden Raumluftgüte-Sensor (17), eine Farbdisplay-Leuchtanzeige (16) und eine diese ansteuernde Steuereinheit (15) aufweist und diese Baukomponenten über die Kontaktierung (22) vom Netzteil (5) speisbar sind,
• wobei der Raumluftgüte-Sensor (17) neben CO2 auch Geruchsgase und Ausgasungen erfasst und aus den gemessenen Gasen und deren Mengen ein CO2-äquivalentes Signal berechnet,
• wobei die Steuereinheit (15) das Sensorsignal des Raumluftgüte-Sensors (17) mittels einer Sensorsignal-Auswerteeinheit (35) auswertet und die Farbdisplay-Leuchtanzeige (16) in Abhängigkeit des Ergebnisses dieser Auswertung über eine Schwellwertlogik (37) und mittels einer Farbdisplay-Ansteuereinheit (38) ansteuert,
• wobei das Zentral-Sensorteil (13) eine Tastfläche (14) aufweist, welche ein Schaltelement (20) beaufschlagt, welches über die Kontaktierung (22) mit einem im Unterputz-Geräteeinsatz (3) angeordnetem Lastschaltglied (6) verbindbar ist, welches über einen Schaltausgang (7) einen elektrischen Verbraucher (30), eine Raum-Beleuchtung einschaltet / ausschaltet und
• über die Tastfläche (14) des Zentral-Sensorteils (13) ein weiteres Schaltelement (21) beaufschlagt ist, welches über die Kontaktierung (22) mit einem im Unterputz-Geräteeinsatz (3) angeordneten, weiteren Lastschaltglied (8) verbindbar ist, welches über einen weiteren Schaltausgang (9) einen weiteren elektrischen Verbraucher (31), einen Ventilator, einschaltet / ausschaltet.

2. Elektrisches Installationsgerät (1) nach Anspruch 1, **dadurch gekennzeichnet, dass** die Steuereinheit (15) in Abhängigkeit des Ergebnisses der Auswertung des Sensorsignals des Raumluftgüte-Sensors (17) über die Kontaktierung (22) ein im Unterputz-Geräteeinsatz (3) angeordnetes Lastschaltglied (8) ansteuert, welches über den Schaltausgang (9) einen elektrischen Verbraucher (31), insbesondere einen Ventilator, einschaltet / ausschaltet.

3. Elektrisches Installationsgerät (1) nach Anspruch 1 oder 2, **dadurch gekennzeichnet, dass** das Zentral-Sensorteil (13) außer dem Raumluftgüte-Sensor (17) einen Feuchte-Sensor (18) und / oder einen Temperatur-Sensor (19) und / oder einen Luftdruck-Sensor aufweist und die Steuereinheit (15) deren Signale mittels einer Sensorsignal-Verknüpfungseinheit (36) verknüpft.

4. Elektrisches Installationsgerät (1) nach einem der vorstehenden Ansprüche, **dadurch gekennzeichnet, dass** Zentral-Sensorteil (13) und Abdeckrahmen (25) eine Einheit bilden.

## Claims

1. Electrical wiring accessory (1) having an indicator for the ambient air quality,
• having a flush-mounted accessory frame (3), a central sensor part (13) and a covering frame (25),
• wherein the flush-mounted accessory frame (3) has a power supply unit (5) whose primary side is connectable via a supply connection (4) to an AC power supply (32) and whose secondary side is connectable via a contact-connection (22) to the central sensor part (13),
• wherein the central sensor part (13) has ventilation slots (24) for a through-flow of ambient air,
• wherein the central sensor part (13) has a CO2-determining ambient air quality sensor (17), a colour-display light-emitting indicator (16) and a control unit (15) actuating the latter, and these structural components are powerable by the power supply unit (5) via the contact-connection (22),
• wherein the ambient air quality sensor (17) detects not only CO2 but also odorous gases and instances of outgassing and calculates a CO2-equivalent signal from the measured gases and the volumes thereof.
• wherein the control unit (15) evaluates the sensor signal of the ambient air quality sensor (17) by means of a sensor signal evaluation unit (35) and actuates the colour-display light-emitting indicator (16) on the basis of the result of this evaluation using a threshold value logic unit (37) and by means of a colour-display actuating unit (38),
• wherein the central sensor part (13) has a touch area (14) that applies pressure to a switching element (20) connectable via the contact-connection (22) to a load switching element (6), arranged in the flush-mounted accessory frame (3), that uses a switching output (7) to switch an electrical load (30), a room illumination, on/off, and
• the touch area (14) of the central sensor part (13) applies pressure to a further switching element (21), which is connectable via the contact-connection (22) to a further load switching element (8), arranged in the flush-mounted accessory frame (3), that uses a further switching output (9) to switch a further electrical load (31), a fan, on/off.

2. Electrical wiring accessory (1) according to Claim 1, **characterized in that** the control unit (15) takes the result of the evaluation of the sensor signal of the ambient air quality sensor (17) as a basis for using the contact-connection (22) to actuate a load switching element (8), arranged in the flush-mounted accessory frame (3), that uses the switching output (9) to switch an electrical load (31), in particular a fan, on/off.

3. Electrical wiring accessory (1) according to Claim 1 or 2, **characterized in that** the central sensor part (13) has not only the ambient air quality sensor (17) but also a moisture sensor (18) and/or a temperature sensor (19) and/or an air pressure sensor, and the control unit (15) combines the signals thereof by means of a sensor signal combining unit (36) .

4. Electrical wiring accessory (1) according to one of the preceding claims, **characterized in that** the central sensor part (13) and the covering frame (25) form a unit.

## Revendications

1. Appareillage d'installation électrique (1), comprenant un indicateur pour la qualité de l'air ambiant,
* comprenant un insert d'appareillage à pose encastrée (3), une partie de capteur centrale (13) et un cadre de recouvrement (25),
* l'insert d'appareillage à pose encastrée (3) possédant un adaptateur secteur (5) qui peut être relié du côté primaire à un réseau de tension alternative (32) par le biais d'une borne de réseau (4) et du côté secondaire à la partie de capteur centrale (13) par le biais d'un élément de mise en contact (22),
* la partie de capteur centrale (13) possédant une fente d'aération (24) pour le passage d'un courant d'air ambiant,
* la partie de capteur centrale (13) possédant un capteur de qualité d'air ambiant (17) déterminant la teneur en CO2, un indicateur lumineux d'affichage en couleur (16) et une unité de commande (15) qui pilote celui-ci et ces composants modulaires pouvant être alimentés depuis l'adaptateur secteur (5) par le biais de l'élément de mise en contact (22),
* le capteur de qualité d'air ambiant (17), outre le CO2, détectant également les gaz odorants et les émanations gazeuses et calculant un signal équivalent de CO2 à partir des gaz mesurés et de leurs quantités,
* l'unité de commande (15) interprétant le signal de capteur du capteur de qualité d'air ambiant (17) au moyen d'une unité d'interprétation de signal de capteur (35) et pilotant l'indicateur lumineux d'affichage en couleur (16) en fonction du résultat de cette interprétation par le biais d'une logique à valeur de seuil (37) et au moyen d'une unité de pilotage d'afficheur en couleur (38),
* la partie de capteur centrale (13) possédant une surface tactile (14) qui sollicite un élément de commutation (20), lequel peut être relié par le biais de l'élément de mise en contact (22) à un élément de commutation de charge (6), qui est disposé dans l'insert d'appareillage à pose encastrée (3) et qui met en circuit / hors circuit un récepteur électrique (30), un éclairage de pièce, par le biais d'une sortie de commutation (7) et
* un élément de commutation supplémentaire (21) est sollicité par le biais de la surface tactile (14) de la partie de capteur centrale (13), lequel peut être relié par le biais de l'élément de mise en contact (22) à un élément de commutation de charge supplémentaire (8), qui est disposé dans l'insert d'appareillage à pose encastrée (3), qui utilise une sortie de commutation (9) supplémentaire pour mettre en circuit / hors circuit un récepteur électrique supplémentaire (31), un ventilateur.

2. Appareillage d'installation électrique (1) selon la revendication 1, **caractérisé en ce que** l'unité de commande (15) pilote un élément de commutation de charge (8), qui est disposé dans l'insert d'appareillage à pose encastrée (3), qui utilise la sortie de commutation (9) pour mettre en circuit / hors circuit un récepteur électrique (31), notamment un ventilateur, par le biais de l'élément de mise en contact (22) en fonction de l'interprétation du signal de capteur du capteur de qualité d'air ambiant (17).

3. Appareillage d'installation électrique (1) selon la revendication 1 ou 2, **caractérisé en ce que** la partie de capteur centrale (13), outre le capteur de qualité d'air ambiant (17), possède un capteur d'humidité (18) et/ou un capteur de température (19) et/ou un capteur de pression atmosphérique et l'unité de commande (15) combine leurs signaux au moyen d'une unité de combinaison de signaux de capteur (36).

4. Appareillage d'installation électrique (1) selon l'une des revendications précédentes, **caractérisé en ce que** la partie de capteur centrale (13) et le cadre de recouvrement (25) forme une unité.
